# EUROPÄISCHE PATENTANMELDUNG

(11) **EP 4 530 410 A1**
(43) Veröffentlichungstag der Anmeldung: **02.04.2025**
(21) Anmeldenummer: 24203241.5
(22) Anmeldetag: 27.09.2024
(51) Int. Cl.: E03B 7/04, E03C 1/05, F24D 17/00

(54) **VERFAHREN ZUM BETREIBEN EINES GEBÄUDE-WASSERVERSORGUNGSSYSTEMS MIT SANITÄRARMATUREN**

(30) Priorität: 28.09.2023 DE 102023126564
(71) Anmelder: Schell GmbH & Co. KG, 57462 Olpe (DE)
(72) Erfinder: Kammerinke, Gerhard, 58675 Hemer (DE)
(74) Vertreter: Gottschald Patentanwälte Partnerschaft mbB

(57) **Zusammenfassung**

Die Erfindung betrifft ein Verfahren zum Betreiben eines Gebäude-Wasserversorgungssystems (1) mit Sanitärarmaturen (4), wobei mehrere der Sanitärarmaturen (4) jeweils eine Wasserauslassöffnung (7), ein elektrisch ansteuerbares Wasserauslassventil (8) zum Auslassen von Wasser aus der Wasserauslassöffnung (7) und eine Armatursteuerung (9) zum öffnenden Ansteuern und/oder schließenden Ansteuern des Wasserauslassventils (8) aufweisen, wobei eine Hygienespülanweisung von der Armatursteuerung (9) durch eine Ansteuerung des Wasserauslassventils (8) umgesetzt wird, wobei ein Sensor (11), insbesondere ein ToF-Sensor, zum Erfassen eines Umfelds der Sanitärarmatur (4) vorgesehen ist, wobei mittels des Sensors (11) nach dem Ansteuern des Wasserauslassventils (8), insbesondere aufgrund einer Hygienespülanweisung, mit dem Sensor (11) eine tatsächliche Änderung des Wasserauslasses (12) aus der Sanitärarmatur (4) außerhalb der jeweiligen Sanitärarmatur (4) erfasst wird und so eine erfolgreiche Ansteuerung des Wasserauslassventils (8) in einer Validierungsroutine (13) validiert wird.

## Beschreibung

Die vorliegende Erfindung betrifft ein Verfahren zum Betreiben eines Gebäude-Wasserversorgungssystems gemäß Anspruch 1, eine Sanitärarmatur zum Anschluss an ein Wasserleitungsnetzwerk eines Gebäudes gemäß dem Oberbegriff von Anspruch 11 sowie eine Gebäude-Wasserversorgungssystem gemäß Anspruch 14.

Bei der Trinkwasserversorgung von Gebäuden sind die Hygieneanforderungen in den letzten Jahren deutlich gestiegen. Ein relevanter Aspekt ist hier die Tatsache, dass über längere Zeit im Wasserleitungsnetzwerk stehendes Wasser, das auch als Stagnationswasser bezeichnet wird, zur ungewünschten Bildung von Keimen führen kann. In diesem Zusammenhang stellen Legionellen oder ähnliche Keime ein Gesundheitsrisiko dar. Aus diesem Grund ist dazu übergegangen worden, Wasserflüsse im Wasserleitungsnetzwerk zu protokollieren und/oder das betreffende Wasserleitungsnetzwerk regelmäßig aktiv zu Spülen, was vorliegend als "Hygienespülen" bezeichnet wird. Dabei werden die Keime je nach Spülstrategie ausgespült, dezimiert und/oder abgetötet, sodass das Wasser wieder unter Hygienegesichtspunkten einwandfrei ist.

Aus dem Stand der Technik sind verschiedene Verfahren zum Betreiben eines Gebäude-Wasserversorgungssystems mit Sanitärarmaturen bekannt. In der DE 10 2017 105 449 A1 ist beispielsweise ein solches Verfahren beschrieben. Das ebenfalls beschriebene Gebäude-Wasserversorgungssystems weist mehrere Sanitärarmaturen auf, wobei die jeweiligen Sanitärarmaturen jeweils einen Annäherungssensor zur benutzergesteuerten Betätigung aufweisen können. Ferner können die beschriebenen Sanitärarmaturen durch eine Zentralsteuerung gemäß einer globalen Spülstrategie zur Spülung angesteuert werden. Diese Ansteuerungen der Sanitärarmaturen durch die Zentralsteuerung werden zumeist in der Zentralsteuerung protokolliert.

Es hat sich jedoch gezeigt, dass Konstellationen Auftreten können, in denen die Zentralsteuerung zwar die Sanitärarmaturen ansteuert um Spülungen durchzuführen und dies auch protokolliert, die Spülung jedoch nicht stattfindet.

Es ist dabei eine Herausforderung, den bekannten Stand der Technik zu verbessern.

Der Erfindung liegt das Problem zugrunde, das bekannte Verfahren derart auszugestalten und weiterzubilden, dass die Betriebssicherheit in einem Gebäude-Wasserversorgungssystem gesteigert wird.

Das obige Problem wird durch die Merkmale von Anspruch 1 gelöst.

Wesentlich ist die grundsätzliche Überlegung, den Erfolg eines Ansteuerns eines Wasserauslassventil außerhalb des Wasserversorgungssystems zu überprüfen, indem mittels eines Sensors eine Änderung des Wasserauslasses außerhalb der jeweiligen Sanitärarmatur erfasst wird.

Im Einzelnen wird ein Verfahren zum Betreiben eines Gebäude-Wasserversorgungssystems mit Sanitärarmaturen beansprucht, wobei mehrere der Sanitärarmaturen jeweils eine Wasserauslassöffnung, ein elektrisch ansteuerbares Wasserauslassventil zum Auslassen von Wasser aus der Wasserauslassöffnung und eine Armatursteuerung zum öffnenden Ansteuern und/oder schließenden Ansteuern des Wasserauslassventils aufweisen. Es kann ferner eine Hygienespülanweisung von der Armatursteuerung durch eine Ansteuerung des Wasserauslassventils umgesetzt werden. Darüber hinaus ist hier ein Sensor, insbesondere ein ToF-Sensor (Time-of-Flight-Sensor), zum Erfassen eines Umfelds der Sanitärarmatur vorgesehen. Vorschlagsgemäß kann mittels des Sensors nach dem Ansteuern des Wasserauslassventils, insbesondere aufgrund einer Hygienespülanweisung, mit dem Sensor eine tatsächliche Änderung des Wasserauslasses aus der Sanitärarmatur außerhalb der jeweiligen Sanitärarmatur erfasst werden und so eine erfolgreiche Ansteuerung des Wasserauslassventils in einer Validierungsroutine validiert werden.

Dies ermöglicht es, die Sicherheit, insbesondere die Hygiene, im Gebäude-Wasserversorgungssystem zu steigern, da durch die Erfassung die tatsächliche Änderung des Wasserauslasses aus der Sanitärarmatur außerhalb der jeweiligen Sanitärarmatur erfasst wird und somit solche Ansteuerungen des Wasserauslassventils erkannt werden können, welche nicht zu einer gewünschten Änderung des Wasserauslasses führen. Beispielsweise konnte bisher dann, wenn das Wasserauslassventil defekt ist oder die Zuleitung zur Sanitärarmatur geschlossen ist, die Armatursteuerung eine Hygienespülanweisung umsetzen und das Wasserauslassventil entsprechend ansteuern, ohne dass es zu einer tatsächlichen Durchführung einer Hygienespülung kommt. Die Zentralsteuerung hat bei einem Gebäude-Wasserversorgungssystem nach dem Stand der Technik dann fälschlicherweise eine erfolgreiche Hygienespülung angenommen.

Zusätzlich oder alternativ kann beispielsweise durch das vorschlagsgemäße Verfahren ein tatsächliches Schließen des Wasserauslassventils überprüft und ein unkontrollierter Wasserauslass aufgrund eines zwar schließend angesteuerten, aber defekten und nicht schließenden Wasserauslassventils vermieden werden. Diese Situationen können nun durch das vorschlagsgemäße Verfahren als nicht korrekt durchgeführte Ansteuerungen erkannt und entsprechende Maßnahmen unmittelbar ergriffen werden, wodurch die Sicherheit beim Betrieb des Gebäude-Wasserversorgungssystems gesteigert wird und das Gebäude-Wasserversorgungssystem im Ergebnis besonders einfach und kostengünstig betrieben werden kann.

Die vorteilhafte Ausgestaltung des Verfahrens gemäß Anspruch 2 beschreibt bevorzugte Ausgestaltungen des Verfahrens hinsichtlich des öffnenden bzw. schließenden Ansteuerns sowie eine vorteilhafte Ausgestaltung der Sanitärarmaturen, welche jeweils einen besonders einfachen und sicheren Betrieb des Gebäude-Wasserversorgungssystems bewirken.

Anspruch 3 beschreibt bevorzugte Ausgestaltungen des Verfahrens während eines geöffneten Wasserauslassventils, welches ein besonders sicheres Protokollieren des tatsächlichen Wasserflusses ermöglicht.

Im Anspruch 4 sind bevorzugte Ausgestaltungen und Umsetzungen von Spülstrategien beschrieben.

Bei einer Umsetzung des Verfahrens gemäß den Merkmalen der Ansprüche 5 und/oder 6 kann der Wasserfluss besonders gut protokolliert werden.

Die Merkmale der Ansprüche 7 und 8 beschreiben bevorzugte Ausgestaltungen des Verfahrens hinsichtlich einer Fehlerbehandlung für einen möglichst sicheren Betrieb.

Die Ansprüche 9 und 10 beschreiben bevorzugte Ausgestaltungen des Verfahrens hinsichtlich der Sanitärarmatur und deren besonders zuverlässigen und sicheren Betrieb.

Nach einer weiteren Lehre gemäß Anspruch 11, der eigenständige Bedeutung zukommt, wird ein Sanitärarmatur zum Anschluss an ein Wasserleitungsnetzwerk eines Gebäudes beansprucht.

Dabei ist wesentlich, dass die Sanitärarmatur zur Durchführung eines Verfahrens der beschriebenen Art eingerichtet und ausgebildet ist. Es werden die gleichen Vorteile erreicht, wie in Zusammenhang mit dem beschriebenen Verfahren erläutert.

Die Sanitärarmatur kann alle in Zusammenhang mit dem Verfahren beschriebenen Merkmale einzeln oder in Kombination aufweisen. Auf alle Ausführungen zu dem vorschlagsgemäßen Verfahren darf verwiesen werden.

In den Ansprüchen 12 und 13 sind bevorzugte Ausgestaltungen der Sanitärarmatur beschrieben, welche einen besonders sicheren Betrieb und eine besonders kostengünstige Realisierung ermöglichen.

Nach einer weiteren Lehre gemäß Anspruch 14, der ebenfalls eigenständige Bedeutung zukommt, wird ein Gebäude-Wasserversorgungssystem, insbesondere zur Durchführung eines Verfahrens der beschriebenen Art beansprucht. Das Gebäude-Wasserversorgungssystem ist dabei im montierten Zustand an ein Wasserleitungsnetzwerk eines Gebäudes angeschlossen. Es weist mehrere Sanitärarmaturen, insbesondere der beschriebenen Art, auf, wobei die mehreren Sanitärarmaturen jeweils eine Wasserauslassöffnung, ein elektrisch ansteuerbares Wasserauslassventil zum Auslassen von Wasser aus der Wasserauslassöffnung und eine Armatursteuerung zum öffnenden Ansteuern und/oder schließenden Ansteuern des Wasserauslassventils aufweisen. Eine Hygienespülanweisung wird hier von der Armatursteuerung durch eine Ansteuerung des Wasserauslassventils umgesetzt, wobei das Gebäude-Wasserversorgungssystem, insbesondere die mehreren Sanitärarmaturen jeweils, einen Sensor, insbesondere einen ToF-Sensor, zum Erfassen eines Umfelds einer, insbesondere der jeweiligen, Sanitärarmatur aufweist bzw. aufweisen. Vorschlagsgemäß wird mittels des Sensors nach dem Ansteuern des Wasserauslassventils, insbesondere aufgrund einer Hygienespülanweisung, mit dem Sensor eine tatsächliche Änderung des Wasserauslasses aus der Wasserauslassöffnung außerhalb der, insbesondere jeweiligen, Sanitärarmatur erfasst und so eine erfolgreiche Ansteuerung des Wasserauslassventils in einer Validierungsroutine validiert.

Dabei kann das Gebäude-Wasserversorgungssystem alle in Zusammenhang mit dem Verfahren und/oder der Sanitärarmatur beschriebenen Merkmale einzeln oder in Kombination aufweisen. Auf alle Ausführungen zu dem vorschlagsgemäßen Verfahren und der vorschlagsgemäßen Sanitärarmatur darf verwiesen werden.

Die Ansprüche 15 bis 17 wiederum beschreiben bevorzugte Ausgestaltungen des Gebäude-Wasserversorgungssystems hinsichtlich des Wasserleitungsnetzwerks bzw. der Zentralsteuerung.

Im Folgenden wird die Erfindung anhand einer lediglich Ausführungsbeispiele darstellenden Zeichnung näher erläutert. In der Zeichnung zeigt
- Fig. 1: in schematischer Darstellung ein Ausführungsbeispiel eines vorschlagsgemäßen Gebäude-Wasserversorgungssystems mit vorschlagsgemäßen Sanitärarmaturen zur Durchführung des vorschlagsgemäßen Verfahrens,
- Fig. 2: in schematischer Darstellung ein Ausführungsbeispiel einer vorschlagsgemäßen Sanitärarmatur aus der Fig. 1 und
- Fig. 3: in schematischer Darstellung ein weiteres Ausführungsbeispiel einer vorschlagsgemäßen Sanitärarmatur.

Das vorschlagsgemäße Verfahren dient dem Betreiben eines Gebäude-Wasserversorgungssystems 1 wie beispielsweise dem in der Fig. 1 gezeigten.

Im montierten Zustand ist das Gebäude-Wasserversorgungssystem 1 an ein Wasserleitungsnetzwerk 2 eines Gebäudes 3 angeschlossen. Als Verbraucher weist das Gebäude-Wasserversorgungssystem 1 mehrere Sanitärarmaturen 4 auf. Diese sind im montierten Zustand an das Wasserleitungsnetzwerk 2 angeschlossen.

Die Sanitärarmaturen 4 können insbesondere, wie im Ausführungsbeispiel gezeigt, als Duscharmaturen 5 und/oder Waschtischarmaturen 6 ausgebildet sein.

Die Sanitärarmaturen 4 weisen jeweils eine Wasserauslassöffnung 7, ein elektrisch ansteuerbares Wasserauslassventil 8 zum Auslassen von Wasser aus der Wasserauslassöffnung 7 und eine Armatursteuerung 9 zum öffnenden Ansteuern und/oder schließenden Ansteuern des Wasserauslassventils 8 auf.

Von der Armatursteuerung 9 kann eine Hygienespülanweisung durch eine Ansteuerung des Wasserauslassventils 8 umgesetzt werden. Hygienespülanweisungen ermöglichen es, Hygienespülungen gemäß einer Spülstrategie durchzuführen. Dabei kann es sich - wie weiter unten beschrieben - um Hygienespülanweisungen gemäß einer lokalen und/oder einer globalen Spülstrategie handeln. Ferner ist es hier und vorzugsweise so, dass das die Armatursteuerung 9 eine Benutzeraktion einer anwesenden Person 10 erkennt und eine entsprechende Ansteuerung des Wasserauslassventils 8 umsetzt.

Ferner ist ein Sensor 11, insbesondere ein ToF-Sensor, zum Erfassen eines Umfelds der Sanitärarmatur 4 vorgesehen ist. Bei dem ToF-Sensor (Time-of-Flight-Sensor) handelt es sich hier und vorzugsweise um einen Infrarot-basierten ToF-Sensor. Er ermöglicht eine Entfernungsmessung mittels eines Laufzeitverfahrens. Hierfür weist er hier und vorzugsweise einen PMD-Chip auf.

Mittels des Sensors 11 kann nach dem Ansteuern des Wasserauslassventils 8, insbesondere aufgrund einer Hygienespülanweisung, mit dem Sensor 11 eine tatsächliche Änderung des Wasserauslasses 12 aus der Sanitärarmatur 4 außerhalb der jeweiligen Sanitärarmatur 4 erfasst werden. Auf diese Weise wird eine erfolgreiche Ansteuerung des Wasserauslassventils 8 in einer Validierungsroutine 13 validiert.

Dies ermöglicht es, die Sicherheit, insbesondere die Hygiene, im Gebäude-Wasserversorgungssystem 1 zu steigern, da durch die Erfassung die tatsächliche Änderung des Wasserauslasses 12 aus der Sanitärarmatur 4 außerhalb der jeweiligen Sanitärarmatur 4 solche Ansteuerungen des Wasserauslassventils 8 erkannt werden können, welche nicht zu einer gewünschten Änderung des Wasserauslasses 12 führen. Beispielsweise konnte bisher dann, wenn das Wasserauslassventil 8 defekt ist oder die Zuleitung 14 zur Sanitärarmatur 4 geschlossen ist, die Armatursteuerung 9 eine Hygienespülanweisung umsetzen und das Wasserauslassventil 8 entsprechend ansteuern, ohne dass es zu einer tatsächlichen Durchführung einer Hygienespülung mit tatsächlichem Wasserauslass 12 kommt. Die Zentralsteuerung 15 hat bei einem Gebäude-Wasserversorgungssystem 1 nach dem Stand der Technik dann fälschlicherweise eine erfolgreiche Hygienespülung angenommen.

Zusätzlich oder alternativ kann beispielsweise durch das vorschlagsgemäße Verfahren ein tatsächliches Schließen des Wasserauslassventils 8 überprüft und ein unkontrollierter Wasserauslass 12 aufgrund eines zwar schließend angesteuerten, aber defekten und nicht schließenden Wasserauslassventils 8 vermieden werden. Diese Situationen können nun durch das vorschlagsgemäße Verfahren als nicht korrekt durchgeführte Ansteuerungen erkannt und entsprechende Maßnahmen unmittelbar ergriffen werden, wodurch die Sicherheit beim Betrieb des Gebäude-Wasserversorgungssystems 1 gesteigert wird und das Gebäude-Wasserversorgungssystem 1 im Ergebnis besonders einfach und kostengünstig betrieben werden kann.

Durch die Erfassung der gewünschten tatsächlichen Änderung des Wasserauslasses 12 durch den Sensor 11 außerhalb der Sanitärarmatur 4 wird diese direkt erfasst und das Erfolgen der Änderung validiert. Es wird nicht mittelbar auf diese Änderung geschlossen, beispielsweise durch die Abgabe eines Schaltbefehls an das Wasserauslassventil 8.

Weiter ist hier und vorzugsweise vorgesehen, dass mittels des Sensors 11 auf das öffnende Ansteuern und/oder schließende Ansteuern des Wasserauslassventils 8, insbesondere aufgrund einer Hygienespülanweisung, hin ein tatsächlicher Wasserauslass 12 aus der jeweiligen Sanitärarmatur 4 beziehungsweise ein tatsächlicher Stopp des Wasserauslasses 12 aus der Sanitärarmatur 4 in einer Validierungsroutine 13 validiert wird.

Durch das Überprüfen des öffnenden Ansteuerns und eines tatsächlichen Wasserauslasses 12 kann beispielsweise sichergestellt werden, dass ein Öffnen, insbesondere im Rahmen einer Hygienespülung, tatsächlich stattfindet und auch ein Wasserauslass 12 stattfindet. Ein fälschliches Annehmen eines Wasserauslasses 12, welcher jedoch tatsächlich nicht stattfindet, kann vermieden werden. Bei bisherigen Systemen, bei welchen lediglich das Wasserauslassventil 8 angesteuert wird, nicht jedoch der tatsächliche Wasserauslass 12 validiert wird, wurde dieser beispielsweise auch dann angenommen, wenn ein Eckventil zu der Sanitärarmatur 4 hin gesperrt war.

Das Überprüfen des schließenden Ansteuerns und eines tatsächlichen Stopps des Wasserauslasses 12 hat den Vorteil, dass ein nicht erfolgreiches Schlie-βen direkt erkannt werden kann und weitere Maßnahmen zeitnah ergriffen werden können, um einen aus einer solchen Fehlfunktion resultierenden Schaden zu vermeiden oder zu begrenzen.

In der Validierungsroutine 13 wird hier und vorzugsweise das Sensorsignal 16 des Sensors 11 auf ein für die tatsächliche Änderung des Wasserauslasses 12 charakteristisches Sensorsignal 16 und/oder eine charakteristische Sensorsignaländerung 17 hin überwacht. Dies kann beispielsweise ein für die Reflexion des Wasserauslasses 12, also beispielsweise eines Wasserstrahls, charakteristisches Sensorsignal 16 und/oder charakteristische Sensorsignaländerung 17 sein. Zusätzlich oder alternativ kann dies eine aus dem Sensorsignal 16, insbesondere des ToF-Sensors, ermittelte Entfernungsinformation sein. Zusätzlich oder alternativ kann dies auch ein Ausbleiben eines für die Reflexion des Wasserauslasses 12 charakteristischen Sensorsignals 16 und/oder einer charakteristischen Sensorsignaländerung 17 sein. Vorzugsweise sind in der Armatursteuerung 9 für unterschiedliche Strahlbilder von Wasserauslässen 12 verschiedene charakteristische Sensorsignale 16 und/oder charakteristische Sensorsignaländerung 17 abgelegt. Vorzugsweise wird dann in der Validierungsroutine 13 die dem jeweiligen Strahlbild zugeordneten charakteristischen Sensorsignale 16 und/oder charakteristischen Sensorsignaländerung 17 zur Validierung der Änderung des Wasserauslasses 12 der jeweiligen Sanitärarmatur 4 herangezogen.

Im Ausführungsbeispiel und vorzugsweise weisen die Sanitärarmaturen 4 jeweils einen Sensor 11 zur Durchführung der Validierungsroutine 13 für die jeweilige Sanitärarmatur 4 auf. Dies wird in Zusammenhang mit der Sanitärarmatur 4 und der Fig. 2 näher erläutert.

Weiter ist hier und vorzugsweise vorgesehen, dass vor einem schließenden Ansteuern des Wasserauslassventils 8, insbesondere aufgrund einer Hygienespülanweisung, ein tatsächlicher Wasserauslass 12 aus der Wasserauslassöffnung 7 geprüft wird, und/oder, dass während einer Hygienespülung, insbesondere während einer Öffnung des Wasserauslassventils 8 aufgrund einer Hygienespülanweisung, ein tatsächlicher Wasserauslass 12 aus der Wasserauslassöffnung 7 kontinuierlich oder wiederkehrend, insbesondere zyklisch, geprüft wird.

Auf diese Weise kann die tatsächliche Dauer des Wasserauslasses 12 besonders einfach bestimmt werden. Insbesondere kann auch die Dauer einer Hygienespülung auf diese Weise besonders einfach und sicher erfasst werden. Die Erfassung des tatsächlichen Wasserauslasses 12 hat den Vorteil, dass, beispielsweise zum Zwecke der Protokollierung, die tatsächliche Durchführung nicht infrage steht.

In diesem Zusammenhang sei darauf hingewiesen, dass mit Wasserauslass 12 aus einer Sanitärarmatur 4 im Ausführungsbeispiel und vorzugsweise jeweils ein Wasserauslass 12 aus der Wasserauslassöffnung 7 der jeweiligen Sanitärarmatur 4 gemeint ist.

Eine Hygienespülung gemäß einer Spülstrategie kann insbesondere eine Stagnationsspülung und/oder eine thermische Desinfektionsspülung sein. Bei einer Stagnationsspülung beträgt die Temperatur des Wassers zum Spülen in der Regel unter 65° C, während bei einer thermischen Desinfektionsspülung die Temperatur des Wassers zum Spülen mindestens 65° C, vorzugsweise mindestens 68°C, weiter vorzugsweise mindestens 70°C, insbesondere mindestens 72°C beträgt.

Weiter ist hier und vorzugsweise vorgesehen, dass die Hygienespülanweisung zur Durchführung einer Hygienespülung aufgrund einer lokalen Spülstrategie von der jeweiligen Armatursteuerung 9 ausgeht. Eine lokale Spülstrategie hat den Vorteil, dass diese unabhängig von einer Zentralsteuerung 15 erfolgen kann.

Zusätzlich oder alternativ kann vorsehen sein, dass zwischen den Armatursteuerungen 9 und einer Zentralsteuerung 15 über, insbesondere bidirektionale, Datenverbindungen 18 ein Datennetzwerk 19 ausgebildet wird. Vorzugsweise kann dann vorgesehen sein, dass die Hygienespülanweisung zur Durchführung einer Hygienespülung aufgrund einer globalen Spülstrategie von der Zentralsteuerung 15 ausgeht. Dies ermöglicht eine zentrale und ggf. zyklische Optimierung der Hygienespülungen im Wasserleitungsnetzwerk 2. Ein besonders hoher Hygienegrad kann dadurch sichergestellt werden, dass in einem Normalbetrieb die Armatursteuerungen 9 und damit die Wasserauslassventile 8 von der Zentralsteuerung 15 nach der globalen Spülstrategie angesteuert werden und dass im Störungsbetrieb bei zumindest teilweisem Wegfall der Zentralsteuerung 15 zumindest ein Teil der Wasserauslassventile 8 nach einer lokalen Spülstrategie angesteuert werden.

Hygienespülanweisungen gemäß der globalen Spülstrategie gehen hier also von der Zentralsteuerung 15 aus bzw. werden durch die Zentralsteuerung 15 angesteuert, während Hygienespülanweisungen gemäß der lokalen Spülstrategie von der jeweiligen Armatursteuerung 9 ausgehen. Sie können beispielsweise in einem Speicher der Armatursteuerung 9 abgelegt sein.

An dieser Stelle sei darauf hingewiesen, dass hier und vorzugsweise Hygienespülungen als Stagnationsspülungen als auch zusätzlich Hygienespülungen als thermische Desinfektionsspülungen durchgeführt werden können. Es kann also eine erste Hygienespülanweisung eine Hygienespülanweisung zur Durchführung einer Stagnationsspülung und eine zweite Hygienespülanweisung eine Hygienespülanweisung zur Durchführung einer thermischen Desinfektion sein. Beide Arten von Hygienespülungen bzw. Hygienespülanweisungen können Bestandteil einer Spülstrategie, insbesondere einer zentralen Spülstrategie und/oder lokalen Spülstrategie sein.

Weiter ist hier und vorzugsweise vorgesehen, dass der Wasserauslass 12 der Sanitärarmaturen 4 protokolliert wird, insbesondere in der Armatursteuerung 9 und/oder in der Zentralsteuerung 15. Besonders bevorzugt wird hier bei einer Hygienespülung der Start des Wasserflusses aus der Sanitärarmatur 4 und/oder der Stopp des Wasserflusses aus der Sanitärarmatur 4 und/oder die Dauer des Wasserflusses aus der Sanitärarmatur 4, insbesondere vom Sensor 11, erfasst und von der Armatursteuerung 9 und/oder der Zentralsteuerung 15 protokolliert. Zusätzlich oder alternativ kann vorgesehen sein, dass die Menge des Wasserauslasses 12 aus der Sanitärarmatur 4 beziehungsweise den Sanitärarmaturen 4 mittels des jeweiligen Sensors 11 und der Armatursteuerung 9 ermittelt und von der Armatursteuerung 9 und/oder der Zentralsteuerung 15 protokolliert wird.

Weiter ist hier und vorzugsweise vorgesehen, dass die Armatursteuerung 9 den Start des Wasserflusses aus der Sanitärarmatur 4 und/oder den Stopp des Wasserflusses aus der Sanitärarmatur 4 und/oder die Dauer des Wasserflusses aus der Sanitärarmatur 4, insbesondere als Ereignis, zur Protokollierung an die Zentralsteuerung 15 sendet und/oder in der Armatursteuerung 9 speichert.

Basierend auf einer solchen Protokollierung des tatsächlichen Wasserauslasses 12 können dann die Hygienespülungen und/oder die, insbesondere zentrale und/oder lokale, Spülstrategie optimiert werden.

Weiter ist hier und vorzugsweise vorgesehen, dass in der Validierungsroutine 13 nachfolgend auf ein öffnendes Ansteuern, insbesondere aufgrund einer Hygienespülanweisung, hin kein tatsächlicher Wasserauslass 12 aus der Sanitärarmatur 4 erfasst wird, insbesondere durch die Armatursteuerung 9 und/oder die Zentralsteuerung 15, eine Fehlermeldung 20 generiert und/oder protokolliert wird. Vorzugsweise generiert die Armatursteuerung 9 die Fehlermeldung 20 und sendet diese an die Zentralsteuerung 15.

Weiter ist hier und vorzugsweise vorgesehen, dass auf die Generierung und/oder Protokollierung der Fehlermeldung 20 hin ein Mobilgerät 21 über die Fehlermeldung 20 benachrichtigt wird. Dies erfolgt vorzugsweise durch die Zentralsteuerung 15. Bei dem Mobilgerät 21 kann es sich beispielsweise um ein Smartphone handeln. Dies ermöglicht ein zügiges Eingreifen durch eine für die Betriebssicherheit verantwortliche Person 10.

Weiter ist hier und vorzugsweise vorgesehen, dass die jeweilige Sanitärarmatur 4 ein Armaturengehäuse 22 aufweist, in welchem das Wasserauslassventil 8 und/oder die Armatursteuerung 9 und/oder der Sensor 11 und/oder die Wasserauslassöffnung 7 angeordnet sind. Die Wasserauslassöffnung 7 kann wie in der Fig. 1 im Falle einer Duscharmatur 5 gezeigt, separat vom Armaturengehäuse 22 angeordnet sein, oder, wie beispielsweise im Fall einer ebenfalls in der Fig. 1 gezeigten Waschtischarmatur 6, im Armaturengehäuse 22 angeordnet sein.

Im Ausführungsbeispiel der Fig. 2 ist das Armaturengehäuse 22 als Gusskörper 23 gebildet, in welchem hier und vorzugsweise das Wasserauslassventil 8 und die Armatursteuerung 9 und der Sensor 11 und die Wasserauslassöffnung 7 angeordnet sind.

Ferner kann vorgesehen sein, dass das Wasserauslassventil 8 durch eine Benutzeraktion betätigbar ist, insbesondere, dass die Benutzeraktion mittels des Sensors 11 erfasst wird und die Armatursteuerung 9 auf das Erfassen der Benutzeraktion hin das Wasserauslassventil 8 öffnend ansteuert. Beispielsweise kann die Erfassung einer Benutzeraktion durch die Erfassung der Anwesenheit einer Person 10 erfolgen.

Vorzugsweise ist der Sensor 11 zusätzlich zur Validierung der erfolgreichen Ansteuerung des Wasserauslassventils 8 in einem Betriebsmodus betreibbar und dazu eingerichtet, in diesem Betriebsmodus die Anwesenheit einer Person 10 in einem dem Betriebsmodus zugeordneten Betriebserfassungsbereich 24 zu erfassen und dass in Abhängigkeit von dem Sensorsignal 16 in diesem Betriebsmodus das Wasserauslassventil 8 öffnend angesteuert wird und/oder nach der erfolgreichen Durchführung einer Prüfroutine öffnend angesteuert wird. In diesem Fall ist eine Doppelnutzung des Sensors 11 möglich, zum einen für die öffnenden Ansteuerung aufgrund einer Benutzeraktion einer anwesenden Person 10 und zum anderen für die vorschlagsgemäße Validierung in der Validierungsroutine 13.

Vorzugsweise ist vorgesehen, dass mittels des Sensors 11 nach dem öffnenden Ansteuern des Wasserauslassventils 8 aufgrund der Erfassung der Anwesenheit einer Person 10 einen tatsächlichen Wasserauslass 12 aus der Sanitärarmatur 4 in einer Validierungsroutine 13 geprüft wird, und/oder, dass mittels des Sensors 11 nach dem schließenden Ansteuern des Wasserauslassventils 8 nachfolgend dem Öffnen des Wasserauslassventils 8 aufgrund der Erfassung der Anwesenheit einer Person 10 ein tatsächlicher Stopp des Wasserauslasses 12 aus der Sanitärarmatur 4 in einer Validierungsroutine 13 geprüft wird.

Weiter ist hier und vorzugsweise vorgesehen, dass der Sensor 11 verschiedene Modi aufweist, insbesondere, dass der Sensor 11 einen Anwesenheitsbetriebsmodus betreibbar ist und dazu eingerichtet ist, in diesem Anwesenheitsbetriebsmodus die Anwesenheit einer Person 10 in einem dem Anwesenheitsbetriebsmodus zugeordneten Anwesenheitserfassungsbereich 25 zur erfassen und in Abhängigkeit von dem Sensorsignal 16 in diesem Anwesenheitsbetriebsmodus in den Betriebsmodus zu wechseln. In diesem Betriebsmodus ist der Betriebserfassungsbereich 24 vorzugsweise geringer als der Anwesenheitserfassungsbereich 25 im Anwesenheitsbetriebsmodus und/oder die Abfragefrequenz der Anwesenheit einer Person 10 ist in diesem Betriebsmodus höher als im Anwesenheitsbetriebsmodus. Mittels dieser zweistufigen Prüfung kann der Sensor 11 besonders energiesparend betrieben werden.

Während der Validierungsroutine 13 wird der Sensor 11 hier und vorzugsweise mit einem Erfassungsbereich 26 betrieben, welcher zumindest der Entfernung des Wasserauslasses 12 zum Sensor 11 im Erfassungsbereich 26 entspricht, vorzugsweise, welcher den gesamten Wasserauslass 12 im Erfassungskegel des Sensors 11 umfasst. Zusätzlich oder alternativ ist der Erfassungsbereich 26 während der Validierungsroutine 13 geringer als im Anwesenheitsbetriebsmodus und/oder die Abfragefrequenz im Anwesenheitsbetriebsmodus geringer als während der Validierungsroutine 13 sein.

Nachfolgend soll eine bevorzugte Ausbildung einer vorschlagsgemäßen Sanitärarmatur 4 anhand der Figuren 1 und 2 beschrieben werden.

Die Sanitärarmatur 4 dient zum Anschluss an ein Wasserleitungsnetzwerk 2 eines Gebäudes 3. Sie weist eine Wasserauslassöffnung 7 und ein elektrisch ansteuerbares Wasserauslassventil 8 zum Auslassen von Wasser aus der Wasserauslassöffnung 7 auf. Ferner weist sie eine Armatursteuerung 9 zum öffnenden Ansteuern und/oder schließenden Ansteuern des Wasserauslassventils 8 auf.

Die Sanitärarmatur 4 dient zur Durchführung eines Verfahrens der beschriebenen Art. Sie ist zur Durchführung des Verfahrens eingerichtet und ausgebildet.

Auf alle Ausführungen zu dem vorschlagsgemäßen Verfahren darf verwiesen werden.

Weiter ist hier und vorzugsweise vorgesehen, dass die Sanitärarmatur 4 den Sensor 11 aufweist. Im Ausführungsbeispiel und vorzugsweise dient der Sensor 11 zur Durchführung der Validierungsroutine 13. Er ist wie zuvor bereits beschrieben vorzugsweise als ToF-Sensor ausgebildet.

Im Ausführungsbeispiel und vorzugsweise weist die Sanitärarmatur 4, wie in den Figuren 1 und 2 gezeigt, ein Armaturengehäuse 22 auf, in welchem das Wasserauslassventil 8 und/oder die Armatursteuerung 9 und/oder der Sensor 11 angeordnet sind. Zusätzlich oder alternativ kann auch die Wasserauslassöffnung 7 im Armaturengehäuse 22 angeordnet sein.

Weiter ist hier und vorzugsweise vorgesehen, dass die Sanitärarmatur 4 ein, insbesondere ebenfalls in dem Armaturengehäuse 22 angeordnetes, elektrisch ansteuerbares zweites Wasserauslassventil 27 zum Auslassen von Wasser aus der Wasserauslassöffnung 7 aufweist. Hier und vorzugsweise ist das zweite Wasserauslassventil 27 durch die Armatursteuerung 9 und/oder eine separat zu der Armatursteuerung 9 angeordnete Steuerung 28 zum Öffnen und/oder Schließen ansteuerbar.

Im Ausführungsbeispiel und vorzugsweise ist das zweite Wasserauslassventil 27 zur Durchführung einer thermischen Desinfektionsspülung öffnend und/oder schließend ansteuerbar. Hier und vorzugsweise, wird mittels des Sensors 11 nach dem Ansteuern des zweiten Wasserauslassventils 27 aufgrund einer Hygienespülanweisung, insbesondere einer Hygienespülanweisung zur Durchführung einer thermischen Desinfektionsspülung, eine tatsächliche Änderung des Wasserauslasses 12 aus der Sanitärarmatur 4 außerhalb der jeweiligen Sanitärarmatur 4 erfasst und so eine erfolgreiche Ansteuerung des Wasserauslassventils 8 in einer Validierungsroutine 13 validiert.

Im Ausführungsbeispiel und vorzugsweise ist das zweite Wasserauslassventil 27 hier und vorzugsweise in einer Bypassleitung 29 zu dem Wasserauslassventil 8 angeordnet. Vorzugsweise führt die Bypassleitung 29 an dem Wasserauslassventil 8 und einem Mischventil 30 zum Mischen von Kaltwasser und Warmwasser der jeweiligen Sanitärarmatur 4 vorbei, wie dies in der Fig. 1 unten dargestellt ist.

Vorgeschlagen wird ferner ein Gebäude-Wasserversorgungssystem 1, insbesondere zur Durchführung eines Verfahrens der beschriebenen Art, wobei das Gebäude-Wasserversorgungssystem 1 im montierten Zustand an ein Wasserleitungsnetzwerk 2 eines Gebäudes 3 angeschlossen ist. Es weist mehrere Sanitärarmaturen 4 auf, welche insbesondere gemäß der beschriebenen Art ausgebildet sind. Die mehreren Sanitärarmaturen 4 weisen jeweils eine Wasserauslassöffnung 7, ein elektrisch ansteuerbares Wasserauslassventil 8 zum Auslassen von Wasser aus der Wasserauslassöffnung 7 und eine Armatursteuerung 9 zum öffnenden Ansteuern und/oder schließenden Ansteuern des Wasserauslassventils 8 auf.

Wie in Zusammenhang mit dem Verfahren bereits geschrieben, kann eine Hygienespülanweisung von der Armatursteuerung 9 durch eine Ansteuerung des Wasserauslassventils 8 umgesetzt werden, wobei das Gebäude-Wasserversorgungssystem 1 einen Sensor 11 zum Erfassen eines Umfelds einer Sanitärarmatur 4 aufweist.

Vorzugsweise weisen die mehreren Sanitärarmaturen 4 jeweils einen Sensor 11, insbesondere einen ToF-Sensor, zum Erfassen eines Umfelds einer, insbesondere der jeweiligen, Sanitärarmatur 4 auf.

Mittels des Sensors 11 bzw. den Sensoren 11 wird nach dem Ansteuern des Wasserauslassventils 8, insbesondere aufgrund einer Hygienespülanweisung, eine tatsächliche Änderung des Wasserauslasses 12 aus der Wasserauslassöffnung 7 außerhalb der, insbesondere jeweiligen, Sanitärarmatur 4 erfasst und so eine erfolgreiche Ansteuerung des Wasserauslassventils 8 in einer Validierungsroutine 13 validiert.

Auf alle Ausführungen zu dem vorschlagsgemäßen Verfahren und dem vorschlagsgemäßen Sanitärarmatur 4 darf verwiesen werden.

Weiter ist hier und vorzugsweise vorgesehen, dass das Wasserleitungsnetzwerk 2 dem Gebäude-Wasserversorgungssystem 1 zugeordnet ist.

Zwischen den Armatursteuerungen 9 und einer Zentralsteuerung 15 ist hier über, insbesondere bidirektionale, Datenverbindungen 18 ein Datennetzwerk 19 ausgebildet. Die Zentralsteuerung 15 kann Teil des Gebäude-Wasserversorgungssystems 1 und in dem Gebäude 3 oder außerhalb des Gebäudes 3 angeordnet sein. Zusätzlich oder alternativ kann eine, insbesondere die Zentralsteuerung 15, jedoch auch separat zu dem Gebäude-Wasserversorgungssystem 1 vorgesehen sein und dann ggf. auch eine Zentralsteuerung 15 für weitere Gebäude-Wasserversorgungssysteme 1 bilden, welche in separaten Gebäuden 31 vorgesehen sind. Insbesondere kann diese Zentralsteuerung 15, dann als die Zentralsteuerung 15 und/oder eine weitere Zentralsteuerung 32, durch einen Cloudservice 33 bereitgestellt werden.

In einem bevorzugten Ausführungsbeispiel weist das Gebäude-Wasserversorgungssystem 1 mindestens einen Strang 34 mit mehreren Sanitärarmaturen 4. Vorzugsweise sind zwei der Sanitärarmaturen 4 in einem Strang 34 baugleich ausgebildet und werden gemäß derselben Spülstrategie angesteuert, vorzugsweise gemeinsam mit weiteren nicht baugleichen Sanitärarmaturen 4 im selben Strang 34. Zur Umsetzung derselben Spülstrategie sind zwei Sanitärarmaturen 4 hier und vorzugsweise in der Zentralsteuerung 15 zu einer virtuellen Gruppe zusammengefasst. Im Ausführungsbeispiel erfolgt dies durch eine steuerungstechnische 28 Verknüpfung zu einer virtuellen Gruppe.

Hier und vorzugsweise ist ein, insbesondere manuell betätigbares, Ventil 35, in der Zuleitung 14 vom Strang 34 zur Sanitärarmatur 4, insbesondere eines für die Warmwasserzuleitung 36 und eines für die Kaltwasserzuleitung 37, vorgesehen.

In einem bevorzugten Ausführungsbeispiel weist das Gebäude-Wasserversorgungssystem 1 ein Durchflussventil 38 auf, das den Wasserdurchfluss im Wasserleitungsnetzwerk 2 zu mindestens einer der Sanitärarmaturen 4 sperrt oder freigibt. Das Durchflussventil 38 wird hier und vorzugsweise zum Sperren und/oder Freigeben des Wasserdurchflusses von der Zentralsteuerung 15 angesteuert. Hier sind mehrere Sanitärarmaturen 4 stromab des Durchflussventils 38 im Strang 34 angeordnet.

In einer besonders bevorzugten Ausgestaltung ist vorgesehen, dass das Durchflussventil 38 in einem Versorgungsstrang des Wasserleitungsnetzwerks 2 zu mindestens zwei Sanitärarmaturen 4 angeordnet und diesen zugeordnet ist und den Wasserdurchfluss zu diesen Sanitärarmaturen 4 sperrt oder freigibt. Das Gebäude-Wasserversorgungssystem 1 ist dazu eingerichtet, auf die Feststellung durch mindestens einen Sensor 11 hin, dass das Wasserauslassventil 8 einer der zugeordneten Sanitärarmaturen 4 auf eine entsprechende Ansteuerung hin nicht schließt, dass das Durchflussventil 38 den Wasserdurchfluss sperrt.

Zusätzlich oder alternativ kann das Gebäude-Wasserversorgungssystem 1 einen Durchflusssensor 39 aufweisen, der an einer Stelle im Wasserleitungsnetzwerk 2 den Wasserdurchfluss misst. Der Durchflusssensor 39 sendet hier und vorzugsweise Daten über den Wasserdurchfluss an die Zentralsteuerung 15.

Ferner kann das Gebäude-Wasserversorgungssystem 1 zusätzlich oder alternativ einen Temperatursensor 40 aufweisen, der an einer Stelle im Wasserleitungsnetzwerk 2 die Wassertemperatur misst. Hier und vorzugsweise sendet der Temperatursensor 40 Daten über die Wassertemperatur an die Zentralsteuerung 15.

Schließlich sei darauf hingewiesen, dass der jeweilige Sensor 11 zusätzlich auch für weitere Funktionen genutzt werden kann. Beispielsweise kann vorgesehen sein, dass der jeweilige Sensor 11 beziehungsweise die jeweilige Armatursteuerung 9 dazu eingerichtet ist, eine besonders nahe Anwesenheit eines Gegenstands und/oder eines Bedieners in einem Nahbereich zu erfassen. Dieser Nahbereich ist vorzugsweise kleiner gleich 5 cm, vorzugsweise kleiner gleich 3 cm, im Ausführungsbeispiel kleiner gleich 2 cm vor dem Sensor 11. In Abhängigkeit von der Anwesenheitsdauer im Nahbereich ist die jeweilige Sanitärarmatur 4 hier und vorzugsweise dazu eingerichtet, verschiedene zusätzliche Funktionen auszuführen.

Eine Funktion kann beispielsweise ein Reinigungsmodus sein. In diesem Fall kann zum Beispiel vorgesehen sein, dass wenn eine Anwesenheit im Nahbereich von einer vorbestimmten Zeit, beispielsweise 1 Sekunde, erfasst wird, ein Wasserauslass 12 unterbunden, hier für eine vorbestimmte Zeit von beispielsweise einer Minute unterbunden wird. Dies erleichtert die Reinigung der Sanitärarmatur 4.

Zusätzlich oder alternativ kann eine Funktion ein manuelles Auslösen einer Hygienespülung zur thermischen Desinfektion sein. Hierbei handelt es sich dann nicht um eine Hygienespülung zur thermischen Desinfektion aufgrund einer zuvor bereits beschriebenen Spülstrategie, sondern um eine einzelne benutzergesteuerte manuelle Hygienespülung zur thermischen Desinfektion. Beispielsweise kann vorgesehen sein, dass wenn eine Anwesenheit im Nahbereich von einer vorbestimmten Zeit, beispielsweise zwei Sekunden, erfasst wird, eine benutzergesteuerte manuelle Hygienespülung zur thermischen Desinfektion ausgelöst wird.

Zusätzlich oder alternativ kann eine Funktion ein Wasserauslasszeitverstellung sein. Es kann zum Beispiel vorgesehen sein, dass, wenn eine Anwesenheit im Nahbereich von einer vorbestimmten Zeit, beispielsweise drei Sekunden, erfasst wird, ein Konfigurationsmodus aufgerufen wird, welcher es ermöglicht, die Wasserauslasszeit auf eine Benutzeraktion hin einzustellen.

Im Ergebnis wird die Betriebssicherheit in einem Gebäude-Wasserversorgungssystem 1 durch die vorstehend beschriebenen Merkmale gesteigert.

### Bezugszeichenliste

- 1: Gebäude-Wasserversorgungssystem
- 2: Wasserleitungsnetzwerk
- 3: Gebäude
- 4: Sanitärarmatur
- 5: Duscharmatur
- 6: Waschtischarmatur
- 7: Wasserauslassöffnung
- 8: Wasserauslassventil
- 9: Armatursteuerung
- 10: Person
- 11: Sensor
- 12: Wasserauslass
- 13: Validierungsroutine
- 14: Zuleitung
- 15: Zentralsteuerung
- 16: Sensorsignal
- 17: Sensorsignaländerung
- 18: Datenverbindungen
- 19: Datennetzwerk
- 20: Fehlermeldung
- 21: Mobilgerät
- 22: Armaturengehäuse
- 23: Gusskörper
- 24: Betriebserfassungsbereich
- 25: Anwesenheitserfassungsbereich
- 26: Erfassungsbereich
- 27: zweites Wasserauslassventil
- 28: Steuerung
- 29: Bypassleitung
- 30: Mischventil
- 31: separates Gebäude
- 32: weitere Zentralsteuerung
- 33: Cloudservice
- 34: Strang
- 35: Ventil
- 36: Warmwasserzuleitung
- 37: Kaltwasserzuleitung
- 38: Durchflussventil
- 39: Durchflusssensor
- 40: Temperatursensor

## Patentansprüche

1. Verfahren zum Betreiben eines Gebäude-Wasserversorgungssystems (1) mit Sanitärarmaturen (4), wobei mehrere der Sanitärarmaturen (4) jeweils eine Wasserauslassöffnung (7), ein elektrisch ansteuerbares Wasserauslassventil (8) zum Auslassen von Wasser aus der Wasserauslassöffnung (7) und eine Armatursteuerung (9) zum öffnenden Ansteuern und/oder schließenden Ansteuern des Wasserauslassventils (8) aufweisen, wobei eine Hygienespülanweisung von der Armatursteuerung (9) durch eine Ansteuerung des Wasserauslassventils (8) umgesetzt wird,
wobei ein Sensor (11), insbesondere ein ToF-Sensor, zum Erfassen eines Umfelds der Sanitärarmatur (4) vorgesehen ist,
wobei mittels des Sensors (11) nach dem Ansteuern des Wasserauslassventils (8), insbesondere aufgrund einer Hygienespülanweisung, mit dem Sensor (11) eine tatsächliche Änderung des Wasserauslasses (12) aus der Sanitärarmatur (4) außerhalb der jeweiligen Sanitärarmatur (4) erfasst wird und so eine erfolgreiche Ansteuerung des Wasserauslassventils (8) in einer Validierungsroutine (13) validiert wird.

2. Verfahren nach Anspruch 1, **dadurch gekennzeichnet, dass** mittels des Sensors (11) auf das öffnende Ansteuern und/oder schließende Ansteuern des Wasserauslassventils (8), insbesondere aufgrund einer Hygienespülanweisung, hin ein tatsächlicher Wasserauslass (12) aus der jeweiligen Sanitärarmatur (4) beziehungsweise ein tatsächlicher Stopp des Wasserauslasses (12) aus der Sanitärarmatur (4) in der Validierungsroutine (13) validiert wird, und/oder,
dass die Sanitärarmaturen (4) jeweils einen Sensor (11) zur Durchführung der Validierungsroutine (13) für die jeweilige Sanitärarmatur (4) aufweisen.

3. Verfahren nach Anspruch 1 oder 2, **dadurch gekennzeichnet, dass** vor einem schließenden Ansteuern des Wasserauslassventils (8), insbesondere aufgrund einer Hygienespülanweisung, ein tatsächlicher Wasserauslass (12) aus der Wasserauslassöffnung (7) geprüft wird, und/oder,
dass während einer Hygienespülung ein tatsächlicher Wasserauslass (12) aus der Wasserauslassöffnung (7) kontinuierlich oder wiederkehrend, insbesondere zyklisch, geprüft wird.

4. Verfahren nach einem der vorhergehenden Ansprüche, **dadurch gekennzeichnet, dass** die Hygienespülanweisung aufgrund einer lokalen Spülstrategie von der jeweiligen Armatursteuerung (9) ausgeht,
und/oder,
dass zwischen den Armatursteuerungen (9) und einer Zentralsteuerung (15) über, insbesondere bidirektionale, Datenverbindungen (18) ein Datennetzwerk (19) ausgebildet wird,
vorzugsweise, dass die Hygienespülanweisung aufgrund einer globalen Spülstrategie von der Zentralsteuerung (15) ausgeht,
weiter vorzugsweise, dass in einem Normalbetrieb die Armatursteuerungen (9) und damit die Wasserauslassventile (8) von der Zentralsteuerung (15) nach der globalen Spülstrategie angesteuert werden und dass im Störungsbetrieb bei zumindest teilweisem Wegfall der Zentralsteuerung (15) zumindest ein Teil der Wasserauslassventile (8) nach einer lokalen Spülstrategie angesteuert werden.

5. Verfahren nach einem der vorhergehenden Ansprüche, **dadurch gekennzeichnet, dass** der Wasserfluss der Sanitärarmaturen (4) protokolliert wird, insbesondere in der Armatursteuerung (9) und/oder in der Zentralsteuerung (15), vorzugsweise, dass bei einer Hygienespülung der Start des Wasserflusses aus der Sanitärarmatur (4) und/oder der Stopp des Wasserflusses aus der Sanitärarmatur (4) und/oder die Dauer des Wasserflusses aus der Sanitärarmatur (4), insbesondere vom Sensor (11), erfasst und von der Armatursteuerung (9) und/oder der Zentralsteuerung (15) protokolliert wird.

6. Verfahren nach einem der vorhergehenden Ansprüche, **dadurch gekennzeichnet, dass** die Armatursteuerung (9) den Start des Wasserflusses aus der Sanitärarmatur (4) und/oder den Stopp des Wasserflusses aus der Sanitärarmatur (4) und/oder die Dauer des Wasserflusses aus der Sanitärarmatur (4), insbesondere als Ereignis, zur Protokollierung an die Zentralsteuerung (15) sendet und/oder in der Armatursteuerung (9) speichert.

7. Verfahren nach einem der vorhergehenden Ansprüche, **dadurch gekennzeichnet, dass** in der Validierungsroutine (13) nachfolgend auf ein öffnendes Ansteuern, insbesondere aufgrund einer Hygienespülanweisung, hin kein tatsächlicher Wasserauslass (12) aus der Sanitärarmatur (4) erfasst wird, insbesondere durch die Armatursteuerung (9) und/oder die Zentralsteuerung (15), eine Fehlermeldung (20) generiert und/oder protokolliert wird.

8. Verfahren nach einem der vorhergehenden Ansprüche, **dadurch gekennzeichnet, dass** auf die Generierung und/oder Protokollierung der Fehlermeldung (20) hin ein Mobilgerät (21) über die Fehlermeldung (20) benachrichtigt wird.

9. Verfahren nach einem der vorhergehenden Ansprüche, **dadurch gekennzeichnet, dass** die jeweilige Sanitärarmatur (4) ein Armaturengehäuse (22) aufweist, in welchem das Wasserauslassventil (8) und/oder die Armatursteuerung (9) und/oder der Sensor (11) und/oder die Wasserauslassöffnung (7) angeordnet sind,
und/oder,
dass der Sensor (11) zusätzlich zur Validierung der erfolgreichen Ansteuerung des Wasserauslassventils (8) in einem Betriebsmodus betreibbar ist und dazu eingerichtet ist, in diesem Betriebsmodus die Anwesenheit einer Person (10) in einem dem Betriebsmodus zugeordneten Betriebserfassungsbereich (24) zur erfassen und dass in Abhängigkeit von dem Sensorsignal (16) in diesem Betriebsmodus das Wasserauslassventil (8) öffnend angesteuert wird und/oder nach der erfolgreichen Durchführung einer Prüfroutine öffnend angesteuert wird,
vorzugsweise,
dass mittels des Sensors (11) nach dem öffnenden Ansteuern des Wasserauslassventils (8) aufgrund der Erfassung der Anwesenheit einer Person (10) einen tatsächlichen Wasserauslass (12) aus der Sanitärarmatur (4) in einer Validierungsroutine (13) geprüft wird,
und/oder, dass mittels des Sensors (11) nach dem schließenden Ansteuern des Wasserauslassventils (8) nachfolgend dem Öffnen des Wasserauslassventils (8) aufgrund der Erfassung der Anwesenheit einer Person (10) ein tatsächlicher Stopp des Wasserauslasses (12) aus der Sanitärarmatur (4) in einer Validierungsroutine (13) geprüft wird.

10. Verfahren nach einem der vorhergehenden Ansprüche, **dadurch gekennzeichnet, dass** der Sensor (11) verschiedene Modi aufweist, insbesondere, dass der Sensor (11) in einem Anwesenheitsbetriebsmodus betreibbar ist und dazu eingerichtet ist, in diesem Anwesenheitsbetriebsmodus die Anwesenheit einer Person (10) in einem dem Anwesenheitsbetriebsmodus zugeordneten Anwesenheitserfassungsbereich (25) zur erfassen und in Abhängigkeit von dem Sensorsignal (16) in diesem Anwesenheitsbetriebsmodus in den Betriebsmodus zu wechseln.

11. Sanitärarmatur zum Anschluss an ein Wasserleitungsnetzwerk (2) eines Gebäudes (3) mit einer Wasserauslassöffnung (7), mit einem elektrisch ansteuerbaren Wasserauslassventil (8) zum Auslassen von Wasser aus der Wasserauslassöffnung (7) und mit einer Armatursteuerung (9) zum öffnenden Ansteuern und/oder schließenden Ansteuern des Wasserauslassventils (8), **dadurch gekennzeichnet,**
**dass** die Sanitärarmatur (4) zur Durchführung eines Verfahrens nach einem der vorhergehenden Ansprüche eingerichtet und ausgebildet ist.

12. Sanitärarmatur nach Anspruch 11, **dadurch gekennzeichnet, dass** die Sanitärarmatur (4) den Sensor (11), insbesondere den ToF-Sensor, zur Durchführung der Validierungsroutine (13) aufweist, vorzugsweise, dass die Sanitärarmatur (4) ein Armaturengehäuse (22) aufweist, in welchem das Wasserauslassventil (8) und/oder die Armatursteuerung (9) und/oder der Sensor (11) und/oder die Wasserauslassöffnung (7) angeordnet sind.

13. Sanitärarmatur nach Anspruch 11 oder 12, **dadurch gekennzeichnet, dass** die Sanitärarmatur (4) ein zweites, insbesondere ebenfalls in dem Armaturengehäuse (22) angeordnetes, elektrisch ansteuerbares Wasserauslassventil (8) zum Auslassen von Wasser aus der Wasserauslassöffnung (7) aufweist, wobei das zweite Wasserauslassventil (27) durch die Armatursteuerung (9) und/oder eine separat zu der Armatursteuerung (9) angeordnete Steuerung (28) zum Öffnen und/oder Schließen ansteuerbar ist,
insbesondere, dass das zweite Wasserauslassventil (27) zur Durchführung einer thermischen Desinfektionsspülung öffnend und/oder schließend ansteuerbar ist,
vorzugsweise, dass mittels des Sensors (11) nach dem Ansteuern des zweiten Wasserauslassventils (27) aufgrund einer Hygienespülanweisung, insbesondere einer Hygienespülanweisung zur Durchführung einer thermischen Desinfektionsspülung, mit dem Sensor (11) eine tatsächliche Änderung des Wasserauslasses (12) aus der Sanitärarmatur (4) außerhalb der jeweiligen Sanitärarmatur (4) erfasst wird und so eine erfolgreiche Ansteuerung des Wasserauslassventils (8) in einer Validierungsroutine (13) validiert wird.

14. Gebäude-Wasserversorgungssystem, insbesondere zur Durchführung eines Verfahrens nach einem der Ansprüche 1 bis 10, mit mehreren Sanitärarmaturen (4), insbesondere nach einem der Ansprüche 11 bis 13,
wobei das Gebäude-Wasserversorgungssystem (1) im montierten Zustand an ein Wasserleitungsnetzwerk (2) eines Gebäudes (3) angeschlossen ist, wobei die mehreren Sanitärarmaturen (4) jeweils eine Wasserauslassöffnung (7), ein elektrisch ansteuerbares Wasserauslassventil (8) zum Auslassen von Wasser aus der Wasserauslassöffnung (7) und eine Armatursteuerung (9) zum öffnenden Ansteuern und/oder schließenden Ansteuern des Wasserauslassventils (8) aufweisen,
wobei eine Hygienespülanweisung von der Armatursteuerung (9) durch eine Ansteuerung des Wasserauslassventils (8) umgesetzt wird,
wobei das Gebäude-Wasserversorgungssystem (1), insbesondere die mehreren Sanitärarmaturen (4) jeweils, einen Sensor (11), insbesondere einen ToF-Sensor, zum Erfassen eines Umfelds einer, insbesondere der jeweiligen, Sanitärarmatur (4) aufweist,
wobei mittels des Sensors (11) nach dem Ansteuern des Wasserauslassventils (8), insbesondere aufgrund einer Hygienespülanweisung, mit dem Sensor (11) eine tatsächliche Änderung des Wasserauslasses (12) aus der Wasserauslassöffnung (7) außerhalb der, insbesondere jeweiligen, Sanitärarmatur (4) erfasst wird und so eine erfolgreiche Ansteuerung des Wasserauslassventils (8) in einer Validierungsroutine (13) validiert wird.

15. Gebäude-Wasserversorgungssystem nach Anspruch 14, **dadurch gekennzeichnet, dass** das Wasserleitungsnetzwerk (2) dem Gebäude-Wasserversorgungssystem (1) zugeordnet ist, und/oder, dass zwischen den Armatursteuerungen (9) und einer Zentralsteuerung (15) über, insbesondere bidirektionale, Datenverbindungen (18) ein Datennetzwerk (19) ausgebildet ist, vorzugsweise, dass die Zentralsteuerung (15) Teil des Gebäude-Wasserversorgungssystems (1) ist und in dem Gebäude (3) oder außerhalb des Gebäudes (3) angeordnet ist.

16. Gebäude-Wasserversorgungssystem nach Anspruch 14 oder 15, **dadurch gekennzeichnet, dass** das Gebäude-Wasserversorgungssystem (1) ein Durchflussventil (38), das den Wasserdurchfluss im Wasserleitungsnetzwerk (2) zu mindestens einer der Sanitärarmaturen (4) sperrt oder freigibt, und/oder einen Durchflusssensor (39), der an einer Stelle im Wasserleitungsnetzwerk (2) den Wasserdurchfluss misst, und/oder ein Temperatursensor (40), der an einer Stelle im Wasserleitungsnetzwerk (2) die Wassertemperatur misst, vorgesehen ist,
vorzugsweise,
dass das Durchflussventil (38) zum Sperren und/oder Freigeben des Wasserdurchflusses von der Zentralsteuerung (15) angesteuert wird,
und/oder, dass der Durchflusssensor (39) Daten über den Wasserdurchfluss an die Zentralsteuerung (15) sendet,
und/oder, dass der Temperatursensor (40) Daten über die Wassertemperatur an die Zentralsteuerung (15) sendet.

17. Gebäude-Wasserversorgungssystem nach einem der Ansprüche 14 bis 16, **dadurch gekennzeichnet, dass** das Durchflussventil (38) in einem Versorgungsstrang des Wasserleitungsnetzwerks (2) zu mindestens zwei Sanitärarmaturen (4) angeordnet und diesen zugeordnet ist und den Wasserdurchfluss zu diesen Sanitärarmaturen (4) sperrt oder freigibt, wobei das Gebäude-Wasserversorgungssystem (1) dazu eingerichtet ist, auf die Feststellung durch mindestens einen Sensor (11) hin, dass das Wasserauslassventil (8) einer der zugeordneten Sanitärarmatur (4) auf eine entsprechende Ansteuerung hin nicht schließt, dass Durchflussventil (38) den Wasserdurchfluss sperrt.
